# EUROPÄISCHE PATENTSCHRIFT

(11) **EP 2 537 147 B1**
(45) Veröffentlichungstag und Bekanntmachung des Hinweises auf die Patenterteilung: **08.05.2013**
(21) Anmeldenummer: 11716831.0
(22) Anmeldetag: 14.04.2011
(51) Int. Cl.: G08B 25/00, G08B 17/06, G08B 17/10

(54) **BRANDMELDER ZUR ÜBERWACHUNG EINES RAUMES MITTELS KOMBINATION AUS RAUCHDICHTE- UND TEMPERATUR-MESSUNG**
FIRE DETECTOR FOR MONITORING A ROOM BY MEANS OF A COMBINATION OF SMOKE DENSITY MEASUREMENT AND TEMPERATURE MEASUREMENT
DÉTECTEUR D'INCENDIE POUR LA SURVEILLANCE D'UN LOCAL AU MOYEN D'UNE COMBINAISON DE MESURE DE LA DENSITÉ DE FUMÉE ET DE LA TEMPÉRATURE

(30) Priorität: 16.04.2010 DE 102010015467
(43) Veröffentlichungstag der Anmeldung: 26.12.2012
(73) Patentinhaber: Hoseit, Winrich, 50996 Köln (DE)
(72) Erfinder: Hoseit, Winrich, 50996 Köln (DE)
(74) Vertreter: Kirschner, Sebastian
(86) Internationale Anmeldenummer: PCT/EP2011/001897
(87) Internationale Veröffentlichungsnummer: WO 2011/128100

(56) Entgegenhaltungen:
- EP-A1- 0 418 409
- EP-A1- 2 091 029
- WO-A1-96/04631
- GB-A- 2 343 280

## Beschreibung

Die Erfindung betrifft einen Brandmelder zur Überwachung eines Raumes und zur Auslösung eines Brandalarms, mit einem Rauchsensor und mit einem Temperatursensor, wobei mit dem Rauchsensor eine Rauchdichte und mit dem Temperatursensor eine Temperatur messbar ist, wobei beim Überschreiten eines Temperaturschwellwertes und/oder beim Überschreiten eines Rauchdichteschwellwertes ein Alarm auslösbar ist, wobei der Temperaturschwellwert von der Rauchdichte abhängig ist und/oder der Rauchdichteschwellwert von der Temperatur abhängig ist, wobei der Brandmelder einen Speicher aufweist

Im Stand der Technik sind Rauchmelder bekannt, die üblicherweise die Rauchdichte messen und beim Überschreiten eines voreingestellten Messwertes einen zeitlich befristeten, akustischen Alarm geben, auch solche, die zusätzlich einen Funkalarm an benachbarte Rauchmelder absetzen, die dann auch ihrerseits einen akustischen Alarm geben und auch solche, die diese Informationen dann an eine einzige angeschlossene Übertragungseinheit, wie ein Telefon oder ein GSM-Mobilfunknetz oder einen proprietären Kabel- oder Netzanschluss weiterleiten. Kann dieser akustische Alarm wegen Abwesenheit nicht gehört werden, breitet sich ein ursächlicher Brand weiter aus; wird diese einzige angeschlossene Übertragungseinheit gestört, findet eine Übertragung nicht statt.

Aus der US 6,624,750 B1 sind Brandmelder zur Überwachung eines Raumes und zur Auslösung eines Brandalarms bekannt. Die Brandmelder weisen einen fotoelektrischen Rauchsensor und einen Temperatursensor auf. Ein Alarm wird ausgelöst, wenn ein vorgegebener Rauchdichteschwellwert überschritten wird oder die Umgebungstemperatur 57 °C überschreitet. Jeder Brandmelder weist einen Piezolautsprecher auf, mit dem ein akustischer Alarm erzeugt werden kann. Die Brandmelder sind jeweils mit einem ersten Funkmittel, nämlich einem Transceiver zum Senden und Empfangen von Informationen mittels Funk ausgerüstet. Die Brandmelder bilden ein Funknetzwerk. Ferner ist eine Übertragungseinheit ebenfalls mit einem ersten Funkmittel ausgestattet. Die Übertragungseinheit ist über einen Telefonanschluss mit einer Zieladresse, nämlich einer Überwachungszentrale verbindbar. Innerhalb des Netzwerkes können Mitteilungen und Informationen entweder direkt zur Übertragungseinheit weitergeleitet werden oder von einem Brandmelder zum nächsten Brandmelder weitergeleitet werden, bis die Übertragungseinheit erreicht ist. Die Übertragungseinheit sendet die Mitteilungen an die Überwachungszentrale. Das aus den Brandmeldern bestehende Netzwerk kann daher über die einzelne Übertragungseinheit mit der Überwachungszentrale verbunden werden.

Der aus dem Stand der Technik bekannte Brandmelder ist noch nicht optimal ausgebildet. Wenn die Übertragungseinheit ausfällt, kann kein Alarmsignal an die Überwachungszentrale gesendet werden. Die Verbindung des Netzwerks zu der Überwachungszentrale ist daher störanfällig. Bei einer nur leichten Rauchentwicklung bspw. aufgrund von einem angebrannten Essen in einer Küche besteht die Gefahr, dass ein Fehlalarm ausgelöst wird. Wenn eine Wohnung leicht verraucht ist, aber kein Brand vorliegt, wird ein Fehlalarm ausgelöst.

Aus der DE 601 10 746 T2 ist ein Brandmelder bekannt mit einem Rauchdetektor, der eine Rauchdichte in einer Zielumgebung detektiert; und mit einem Temperaturdetektor, der eine Temperatur der Zielumgebung detektiert, um eine Temperaturdifferenz innerhalb eines vorbestimmten Zeitintervalls zu bestimmen Ferner ist ein Schwellenwertmittel zum Vorhalten einer Vielzahl von Hauptkriterien zur Bestimmung der Präsenz eines Feuers, wobei die Hauptkriterien umfassen:
(i) ob die Rauchdichte eine erste Rauchschwelle überschreitet;
(ii) ob die Temperaturdifferenz eine erste Temperaturdifferenzschwelle überschreitet; und
(iii) ob eine Kombination der Rauchdichte und der Temperaturdifferenz eine Ungleichung erfüllt, die auf einer abnehmenden Funktion der Temperaturdifferenz mit einer Zunahme der Rauchdichte basiert.

Eine Steuervorrichtung ist ferner vorgesehen, die die detektierte Temperaturdifferenz und die detektierte Rauchdichte in Bezug auf die Hauptkriterien überprüft, so dass sie ein Feuerwarnsignal zuliefert, das eine mögliche Präsenz eines Feuers anzeigt, wenn eines der obigen Hauptkriterien erfüllt ist, wobei das Brandmeldesystem in verschiedenen Betriebsarten betrieben werden kann, die sich voneinander durch Modifizierung zumindest eines der Hauptkriterien durch Verändern der ersten Rauchschwelle, der ersten Temperaturdifferenzschwelle und/oder der Ungleichung unterscheiden, wobei die Steuervorrichtung des weiteren so ausgelegt ist, die detektierte Temperaturdifferenz und die detektierte Rauchdichte in Bezug auf stringente Kriterien zu prüfen, die analog sind zu den Hauptkriterien, aber niedrigere Schwellenwerte und eine Ungleichungsfunktion aufweisen, die jeweils unterschiedlich von denen der Hauptkriterien sind, um einen Feuerindex zur Verfügung zu stellen, der anzeigt, welches der stringenten Kriterien in welcher Anzahl an Ereignissen innerhalb einer zurückliegenden vorbestimmten Zeitdauer erfüllt wurde, und wobei die Steuervorrichtung so konfiguriert ist, dass sie eine der verschiedenen Betriebsarten in Abhängigkeit von diesem Feuerindex wählt.

Dieser Brandmelder ist noch nicht optimal ausgebildet. Die Auswertung der Hauptkriterien erfordert eine Vielzahl von Neuberechnungen und Vergleichen und ist dementsprechend aufwendig und störanfällig. Ferner ist eine Anpassung der Hauptkriterien an die verschiedenen Betriebsarten erforderlich.

Aus den gattungsbildenden EP 0 418 409 A1 und WO 96/04631 A1 ist ein Brandmelder zur Überwachung eines Raumes bekannt. Der Brandmelder weist einen Rauchsensor und einen Temperatursensor auf. Der Brandmelder weist einen Festwertspeicher auf, wobei in dem Festwertspeicher eine Umrechnungstabelle, d. h. eine Matrix abgelegt ist. Mittels der Umrechnungstabelle ist der gemessenen Umgebungstemperatur ein Korrekturfaktor zuordenbar, mit dem die Rauchdichte rechnerisch kompensiert werden kann.

Der Erfindung liegt daher die Aufgabe zugrunde, einen Brandmelder derart auszugestalten und weiterzubilden, so dass die Störanfälligkeit des Brandmelders verringert ist und eine aufwendige Auswertung vermieden ist, ob eine Überschreitung des Temperaturschwellwertes bzw. Rauchdichteschwellwertes vorliegt, wobei die Gefahr von Fehlalarmen deutlich vermindert ist.

Diese Aufgabe wird für die Brandmelder dadurch gelöst, dass im Speicher eine Matrix abgelegt ist, wobei die Matrix Kombinationswerte enthält, wobei mittels der Matrix der gemessenen Temperatur und der gemessenen Rauchdichte einer der Kombinationswerte zuordenbar ist, wobei der Kombinationswert das Über- oder Unterschreiten des Temperaturschwellwertes und/oder des Rauchdichteschwellwertes anzeigt. Der Temperaturschwellwert ist von der Rauchdichte vzw. derart abhängig, dass je höher die gemessene Temperatur ist, desto geringere Rauchdichtewerte ausreichen, um einen Alarm auszulösen. Der Rauchdichteschwellwert ist von der Temperatur vzw. derart abhängig, dass je höher die gemessene Rauchdichte ist, desto geringere, gemessene Temperaturen ausreichen, um einen Alarm auszulösen. Hierdurch kann unterschieden werden zwischen Rauchquellen, die jedoch zu keiner Temperaturerhöhung führen und echten Bränden, die auch zu einer Temperaturerhöhung führen. Selbst wenn ein maximaler Rauchdichteschwellwert - bei dessen Erreichen auf immer ein Alarm ausgelöst wird - noch nicht erreicht ist, kann anhand der gemessenen Temperatur auf einen Brand geschlossen werden. Ist die Wohnung jedoch nur leicht verraucht, bspw. wenn ein Essen im Ofen oder auf dem Herd angebrannt ist, und es wird keine Temperaturerhöhung festgestellt, dann wird kein Alarm ausgelöst. Die Überschreitung des Temperaturschwellwerts und/oder des Rauchdichteschwellwerts ist auf einfache Weise durch eine Matrix überprüfbar. Der Brandmelder weist einen Speicher aufweist, wobei im Speicher die Matrix abgelegt ist. Die Matrix enthält Kombinationswerte. Mittels der Matrix ist der gemessenen Temperatur und der gemessenen Rauchdichte einer der Kombinationswerte zuordenbar, wobei der Kombinationswert das Über- oder Unterschreiten des Temperaturschwellwertes und/oder des Rauchdichteschwellwertes anzeigt. Eine Neuberechung des Temperaturschwellwertes und/oder des Rauchdichteschwellwertes bei jeder Messung entfällt daher.

Der Brandmelder weist vzw. ein erstes Funkmittel auf, wobei der Brandmelder mit weiteren Brandmeldern nach einer ersten Inbetriebnahme über das erste Funkmittel zu einem Funknetzwerk konfigurierbar ist. Jeder Brandmelder weist vzw. ferner ein zweites Funkmittel auf, wobei bspw. im Alarmfall eine Mitteilung über das zweite Funkmittel an eine Zieladresse sendbar ist. Das zweite Funkmittel ist zur Kommunikation mit einer Basisstation bzw. einer BTS ausgebildet. Dies hat den Vorteil, dass die Brandmelder selbst als Übertragungseinheit füngieren. Eine separate Übertragungseinheit zur Sendung der Mitteilung an die Zieladresse ist nicht mehr nötig. Durch die Sendung der Alarminformation an die Zieladresse wird die Mitteilung vzw. an eine Überwachungszentrale weitergeleitet. Die Zieladresse kann die Adresse der Überwachungszentrale sein oder die Adresse eines Mobiltelefons, Festnetztelefons, eine IP-Adresse od. dgl. sein. Die Mitteilungen können Daten-, Text-, Sprach-, oder Video-Mitteilungen sein. Da alle Brandmelder eine Verbindung mit der Überwachungszentrale über das zweite Funkmittel bereitstellen können, ist die Störanfälligkeit der Verbindung des Netzwerks zur Überwachungszentrale minimiert. Selbst wenn eine oder mehre Brandmelder keine Verbindung zur Überwachungszentrale über das zweite Funkmittel aufbauen können, kann eine Mitteilung bzw. eine Alarminformation über das erste Funkmittel an die weiteren Brandmelder weitergeleitet werden, so dass die weiteren Brandmelder über das zweite Funkmittel die Mitteilung an die Überwachungszentrale weiterleiten können. Durch eine Vielzahl untereinander funktechnisch automatisch zu einem vermaschten Netzwerk zusammengeschlossener Brandmelder, die auch füreinander als Übertragungsrelais fungieren, entsteht eine geringere Störanfälligkeit im Vergleich zu einer einzelnen Übertragungseinheit. Das hier vorgestellte System ist erfindungsgemäß zudem so konzipiert, dass es sich selbst periodisch wiederkehrend auf seine Funktionssicherheit hin überprüft. Die Gesamtheit der Brandmelder bilden ein sich selbst organisierendes Überwachungs- und Alarmsystem, das aus mindestens einem, praktisch jedoch mehreren gleichartigen Brandmelder besteht, die so konstruiert sind, dass sie sich mit der Inbetriebnahme innerhalb einer zu sichernden Raumeinheit - bspw. einer Wohnung oder einem Gebäude - selbsttätig zu einem vermaschten ad-hoc-Funknetz konfigurieren mit dem Ziel, diese Räumlichkeiten auf unerwünschte Zustände hin beliebig messtechnisch, besonders aber auch zeitgleich sowohl akustisch sowie optisch und auch chemisch zu überwachen und beim Über- oder Unterschreiten voreingestellter Werte, diesen Zustand an eine oder mehrere voreingestellte Zieladressen bzw. an die Überwachungszentrale zu melden. Ein solcher Brandmelder bzw. ein solches Überwachungs- und Alarmsystem kann zudem einzeln als auch periodisch wiederkehrend Messwerte anderer Systeme als Relais weiterleiten wie z.B. von Stromzählern, Wasseruhren oder Thermoelementen von Heizungen. Das erste Funkmittel ist zur lokalen Kommunikation mit den anderen Brandmeldern ausgebildet. Das erste Funkmittel ist vzw. als ISM-Modul ausgebildet. Das zweite Funkmittel ist zur Kommunikation mit einer externen Basisstation eines insbesondere öffentlichen Mobilfunknetzes ausgebildet. Das zweite Funkmittel weist insbesondere eine höhere maximale Sendeleistung auf als das erste Funkmittel. Das erste Funkmittel ist insbesondere als Kurzstreckenfunkmittel zum Kurzstreckenfunk ausgebildet. Solche Kurzstreckenfunkmittel werden auch als SRD (Short Range Device) oder als LPD (Low Power Device) bezeichnet. Die maximale Sendeleistung von Kurzstreckenfunkmitteln ist in nationalen Bestimmungen geregelt. Bspw. beträgt in Deutschland die maximale Sendeleistung 10 mW im Frequenzbereich 433,05 bis 434,79 MHz. Das zweite Funkmittel ist vzw. als GSM-Modul und/oder als UMTS-Modul ausgebildet. Die maximale Sendeleistung eines GSM-Funkmittels beträgt im Uplink bspw. 2 Watt. Die eingangs genannten Nachteile sind daher vermieden und entsprechende Vorteile sind erzielt.

Es gibt nun eine Vielzahl von Möglichkeiten, den erfindungsgemäßen Brandmelder in vorteilhafter Art und Weise auszugestalten und weiterzubilden. Hierfür darf zunächst auf die dem Patentanspruch 1 nachgeordneten Patentansprüche verwiesen werden. Im folgenden wird nun eine bevorzugte Ausgestaltung der Erfindung anhand der Zeichnung und der zugehörigen Beschreibung näher erläutert. In der Zeichnung zeigt:
- Fig. 1: in einer stark schematischen Darstellung eine Übersicht über die wesentlichen Komponenten eines Brandmelders,
- Fig. 2: in einer stark schematischen Darstellung mehrere zu einem Funknetzwerk verbundene Brandmelder, und
- Fig. 3: in einem schematischen Diagramm eine Temperatur- Rauchdichte-Matrix.

In Fig. 2 sind mehrere Brandmelder 20, 21, 22, 23, 24 und 25 dargestellt. Die Brandmelder 20, 21, 22, 23, 24 und 25 sind insbesondere baugleich ausgebildet. In Fig. 2 sind sechs Brandmelder 20 bis 25 dargestellt. Die Anzahl der Brandmelder 20 bis 25 kann jedoch auch kleiner oder größer als sechs sein.

Die Brandmelder 20 bis 25 dienen zur Überwachung eines Raumes (nicht näher dargestellt) und zur Auslösung eines Alarms. Die Brandmelder 20 bis 25 sind insbesondere zur Auslösung eines Brandalarms ausgebildet. Der Brandmelder 20 bis 25 ist zur Überwachung von Bränden bevorzugt, aber nicht zwingend, mittig an je einer Raumdecke eines zu überwachenden Raumes zu installieren.

Anhand von Fig. 1 dürfen im folgenden die wesentlichen Komponenten der Brandmelder 20 bis 25 erläutert werden:

Jeder der hier beschriebenen Brandmelder 20 bis 25 weist vzw. ein Gehäuse und eine Platine auf (nicht dargestellt).

Die Brandmelder 20 bis 25 weisen vzw. jeweils einen Controller 1 auf. Der Controller 1 dient zum Steuern und Regeln der Brandmelder 20 bis 25. Die Brandmelder 20 bis 25 können jeweils ein Betriebssystem und Programme aufweisen, wobei das Betriebsystem und die Programme mit dem Controller 1 ausführbar sind.

Jeder Brandmelder 20 bis 25 weist mindestens einen Sensor auf. Der Sensor kann insbesondere als Rauchsensor 2 ausgebildet sein. Als Messwert ist mit dem Rauchsensor 2 eine Rauchdichte erfassbar. Der Rauchsensor 2 kann insbesondere als optischer Sensor (nicht näher dargestellt) ausgebildet sein und in einer Messkammer angeordnet sein. In der Messkammer werden Lichtimpulse erzeugt. Diese Lichtimpulse treffen im rauchfreien Zustand der Messkammer den optischen Sensor nicht. Wenn Rauch in die Messkammer eintritt, wird der Lichtimpuls durch den Rauch gestreut. Das Streulicht fällt dann auf den optischen Sensor. Die Streulichtstärke wird zur Bestimmung der Rauchdichte genutzt.

Die Brandmelder 20 bis 25 weisen vzw. als weiteren Sensor einen Temperatursensor 3 auf. Als Messwert ist mit dem Temperatursensor 3 die Umgebungstemperatur der Brandmelder 20 bis 25 erfassbar.

Die Brandmelder 20 bis 25 weisen ein Piezoelement 4 auf. Über das Piezoelement 4 kann ein akustisches Alarmsignal ausgegeben werden, wenn ein Alarm durch Über- oder Unterschreiten eines Grenzwertes ausgelöst wird.

Die Brandmelder 20 bis 25 weisen vzw. einen Lautsprecher 5 auf. Die Brandmelder 20 bis 25 weisen vzw. ein Mikrophon 6 auf. Durch das Mikrophon 6 können die Räume akustisch überwacht werden. Die Brandmelder 20 bis 25 sind mit dem Lautsprecher 5 und dem Mikrophon 6 als Sende- und/oder Empfangsteil eines Babyphons einsetzbar. Ferner kann mit dem Lautsprecher 5 und dem Mikrophon 6 eine Sprachverbindung bereitgestellt werden. Es ist denkbar eine Sprachverbindung zwischen unterschiedlichen Brandmelder 20 bis 25 und/ oder zwischen einer der Brandmelder 20 bis 25 und der Zieladresse bereitzustellen.

Die Brandmelder 20 bis 25 weisen insbesondere eine Lichtquelle 8 auf. Die Lichtquelle 8 ist insbesondere dann einschaltbar, wenn ein Alarm ausgelöst ist. Die Lichtquelle 8 beleuchtet dann den zu überwachenden Raum. Die eingeschaltete Lichtquelle 8 erleichtert die Orientierung insbesondere, wenn bereits Rauch in den Raum eingedrungen ist. Die Verknüpfung der Lichtquelle 8 mit der Auslösung des Alarms erleichtert, einen Fluchtweg zu finden und erhöht daher die Sicherheit.

Die Brandmelder 20 bis 25 weisen eine Stromquelle 9. Die Stromquelle 9 kann durch Batterien oder Akkus gebildet sein.

Die Brandmelder 20 bis 25 weisen ein erstes Funkmittel 11 auf. Die Brandmelder 20 zusammen mit den weiteren Brandmeldern 21 bis 25 konfigurieren sich nach einer ersten Inbetriebnahme über das erste Funkmittel 11 zu einem Funknetzwerk. Dies ist in Fig. 2 durch die Verbindungslinien zwischen den Brandmeldern 20 bis 25 angedeutet. Das erste Funkmittel 11 ist vzw. zur lokalen Kommunikation mit den anderen Brandmeldern 20 bis 25 ausgebildet. Das erste Funkmittel 11 ist als Kurzstreckenfunkmittel vzw. als ISM-Modul ausgebildet. Das erste Funkmittel 11 weist insbesondere eine Synchronisationseinheit auf, so dass die Brandmelder 20 bis 25 sich unmittelbar nach dem Einschalten vzw. per ISM-Band synchronisieren können. Wenn die Brandmelder 20 bis 25 der Reihe nach eingeschaltet werden, so werden innerhalb einer bestimmten Initialisierungszeitspanne die Sende- und Empfangszyklen des ersten Funkmittels 11 aufeinander abgestimmt.

Die Brandmelder 20 bis 25 weisen einen Speicher 10 auf. Im Speicher 10 ist eine Routingtabelle speicherbar. Ferner sind im Speicher 10 voreingestellte Schwellwerte gespeichert. Jedem der Brandmelder 20 bis 25 ist insbesondere ein individuelles Identifizierungsmerkmal zugeordnet. Innerhalb der Initialisierungszeitspanne wird das Identifizierungsmerkmal mit allen Nachbar-Brandmeldern 20 bis 25, zu denen über das erste Funkmittel 11 eine Funkverbindung hinreichender Qualität möglich ist, ausgetauscht. In jedem Brandmelder 20 bis 25 wird eine Routingtabelle aufgebaut. Die Routingtabelle wird im Speicher 10 abgelegt. Die Routingtabelle beinhaltet Informationen zu allen Verbindungsmöglichkeiten im lokalen Funknetz.

Die Brandmelder 20 bis 25 weisen jeweils mindestens ein Bedienelement 12, vzw. mehrere Bedienelemente 12 auf. Mit dem Bedienelement 12 kann ein Alarm abgeschaltet werden.

Die Brandmelder 20 bis 25 weisen jeweils ein internes Bus-System 13 auf. Das Bussystem dient zur Datenübertragung zwischen mehreren Modulen und dem Controller 1. Das Bus-System 13 verbindet insbesondere mehre Steckplätze, wobei weitere Module in die Steckplätze aufgenommen werden können. Die Brandmelder 20 bis 25 können so individuell angepasst werden und mit weiteren Modulen nachgerüstet bzw. aufgerüstet werden. Dies eröffnet eine Vielzahl von Anwendungsmöglichkeiten für die Brandmelder 20 bis 25.

Die Brandmelder 20 bis 25 weisen vzw. eine Kamera 14 auf. Durch die Kamera 14 kann der zu überwachende Raum eingesehen werden. Das von der Kamera 14 aufgezeichnete Bild kann über das erste Funkmittel 11 innerhalb des Funknetzes weitergeleitet werden. Die Kamera 14 ist vzw. über einen Steckplatz mit dem Bus-System 13 verbunden. Die Kamera 14 kann zur Einbruchüberwachung des Raumes dienen.

Ferner können die Brandmelder 20 bis 25 einen Bewegungsmelder 15 aufweisen. Ferner können die Brandmelder 20 bis 25 einen Lichtsensor 16 aufweisen. Der Bewegungsmelder 15 ist vzw. über einen Steckplatz mit dem Bus-System 13 verbunden.

Ferner können die Brandmelder 20 bis 25 einen Gassensor 17 aufweisen. Durch ein Feuer entsteht Kohlendioxid. Der Gassensor 17 kann zur Detektion von Kohlendioxid ausgebildet sein. Es ist denkbar, dass die Brandmelder 20 bis 25 weitere Sensoren 18 aufweisen. Der Gassensor 17 und/oder die weiteren Sensoren 18 sind vzw. über einen Steckplatz mit dem Bus-System 13 verbunden.

Bei einem Über- oder Unterschreiten von einem bestimmten Schwellwert ist eine Mitteilung mit einer Alarminformation an mindestens eine Zieladresse sendbar. Dies ist in Fig. 2 durch den von den Brandmeldern 21 ausgehenden Pfeil (nicht näher bezeichnet) angedeutet.

Es ist besonders vorteilhaft, dass ein zweites Funkmittel 7 vorgesehen ist (vgl. Fig. 1), wobei die Alarminformation über das zweite Funkmittel 7 an die Zieladresse sendbar ist. Dies hat den Vorteil, dass die Brandmelder 20 bis 25 alle separat die Alarminformationen des ad-hoc-Netzwerks an die Zieladresse senden können. Das zweite Funkmittel 7 ist insbesondere als GSM-Modul und/oder als UMTS-Modul ausgebildet. Das zweite Funkmittel 7 weist eine SIM-Karte auf. Das zweite Funkmittel 7 sendet die Alarminformation an eine externe Basisstation (nicht dargestellt) eines Mobilfunknetzes 26. Über das Mobilfunknetz 26 wird die Alarminformation 26 an die Überwachungszentrale 50 weitergeleitet.

Die Überwachungszentrale 50 weist vzw. einen Mobilfunkzugang 51, insbesondere einen GSM/UMTS-Zugang auf. Über das Mobilfunknetz 26 und den Mobilfunkzugang 51 sind die Alarminformation und weitere Mitteilungen, bspw. per SMS und/oder MMS der Überwachungszentrale 50 zuleitbar. Ferner kann eine Sprachverbindung zu jedem der Brandmelder 20 bis 25 über das Mobilfunknetz 26 aufgebaut werden. Jedem Brandmelder 20 bis 25 ist ein eindeutiges Identifikationsmerkmal (nicht dargestellt) zugeordnet. Jeder Brandmelder 20 bis 25 weist eine SIM-Karte mit einer Rufnummer auf. Die Rufnummer dient vzw. als Identifikationsmerkmal.

Die Überwachungszentrale 50 weist einen Internetzugang 52 auf. Der Internetzugang 52 kann durch einen DSL-Anschluss und einen Computer bereitgestellt werden. Das zweite Funkmittel 7 kann eine Mitteilung über das Mobilfunknetz 26 und über eine geeignete Schnittstelle an das Internet 27 sowie weiter über den Internetzugang 52 der Überwachungszentrale 50 zuleiten.

Die Überwachungszentrale 50 weist einen Telefonfestnetzzugang 53 auf, der auch als PSTN-Zugang (engl. Public Switched Telephone Network) bezeichnet wird. Der Telefonfestnetzugang 53 kann über das zweite Funkmittel 7 und entsprechende Schnittstellen kontaktiert werden. Das zweite Funkmittel 7 kann eine Sprachverbindung über das Mobilfunknetz 26 und das PSTN-Netz 28 zur Überwachungszentrale 50 herstellen.

-Durch die Sendung der Alarminformation an die Zieladresse wird die Alarminformation vzw. an die Überwachungszentrale 50 weitergeleitet (vgl. Fig. 2). Da alle Brandmelder 20 bis 25 eine Verbindung mit der Überwachungszentrale 50 über das zweite Funkmittel 7 bereitstellen können, ist die Störanfälligkeit der Verbindung des Netzwerks zur Überwachungszentrale 50 minimiert. Selbst wenn einer oder mehrere Brandmelder 20 bis 25 keine Verbindung zur Überwachungszentrale 50 über das zweite Funkmittel 7 aufbauen können, kann eine Alarminformation oder eine andere Mitteilung über das erste Funkmittel 11 an die weiteren Brandmelder 20 bis 25 weitergeleitet werden, so dass die weiteren Brandmelder 20 bis 25 über das zweite Funkmittel 7 die Alarminformation an die Überwachungszentrale 50 weiterleiten können. Durch die Vielzahl untereinander funktechnisch automatisch zu einem vermaschten Funknetzwerk zusammengeschlossener Brandmelder 20 bis 25, die auch füreinander als Übertragungsrelais fungieren, entsteht eine geringere Störanfälligkeit im Vergleich zu einer einzelnen Übertragungseinheit. Das hier vorgestellte System ist vzw. zudem so konzipiert, dass es sich selbst periodisch wiederkehrend auf seine Funktionssicherheit hin überprüft.

Die Brandmelder 20 bis 25 werden nach der Installation der Reihe nach eingeschaltet. Nach dem Einschalten beginnt eine vordefinierte Initialisierungszeitspanne. Die Initialisierungszeitspanne kann bspw. ca. 5-10 Minuten betragen. Innerhalb der Initialisierungszeitspanne, nach dem Einschalten synchronisieren sich alle Brandmelder 20 bis 25 der Reihe nach über das erste Funkmittel 11, insbesondere also per ISM-Band so, dass sie die Sende- und Empfangszyklen aufeinander abstimmen, die jeweiligen einmalig zugeordneten Identifizierungsmerkmal vzw. die SIM-Karten-Rufnummern mit allen Nachbar-Brandmeldern 20 bis 25, zu denen eine Funkverbindung hinreichender Qualität möglich ist, austauschen und in ihre Routingtabelle ablegen.

Nach Abschluss dieser Prozedur werden vzw. über den Controller 1 die zweiten Funkmittel 7, insbesondere die GSM/UMTS-Module eingeschaltet und veranlasst, mit der jeweiligen BTS des Mobilfunknetzbetreibers eine Verbindung aufzunehmen. Vzw. wird dabei die Verbindungsqualität über das zweite Funkmittel 7 zur BTS bestimmt. Die Verbindungsqualität über das zweite Funkmittel 7 ist überprüfbar, nämlich ob eine direkte Verbindungsmöglichkeit zu einer Basisstation des Mobilfunknetzes 26 besteht. Die Verbindungsqualität wird vzw. an den Controller 1 und an den Speicher 10 weitergegeben. Der Speicher 10 ist vzw. als Flash-Speicher ausgebildet. Dies hat den Vorteil, dass Daten im Speicher 10, bspw. die Routingtabelle und die Matrix nichtflüchtig speicherbar sind, d.h. ohne permanente Versorgungsspannung speicherbar.

Vzw. stellt jeder Brandmelder 20 bis 25 fest, wie gut seine Verbindung über das zweite Funkmittel 7 bzw. seine GSM/UMTS-Verbindung in das jeweilige Mobilfunknetz 26 ist. Die Verbindungsqualität ist aufgrund der jeweils räumlich unterschiedlichen Lage in der Wohnung oder dem Gebäude aufgrund der damit verbundenen größeren oder geringeren Dämpfung durch die Baukörper besser oder schlechter bis sogar vollständig unzureichend für überhaupt eine GSM/UMTS-Verbindung zur BTS.

Für den Fall, dass eines der zweiten Funkmittel 7 bzw. ein GSM/UMTS-Modul einer der Brandmelder 20 bis 25 keine hinreichende Verbindung zu einer BTS herstellen kann, teilt dieser Brandmelder 20 bis 25 vzw. den anderen Brandmeldern 20 bis 25, zu denen dieser Brandmelder 20 bis 25 eine gute Verbindung über das erste Funkmittel 11 bzw. über die ISM-Verbindung laut Routingtabelle hat, dies mit.

Vzw. schaltet sich der Nachbar-Brandmelder 20 bis 25 mit der besten Verbindung über das erste Funkmittel 11 bzw. mit der besten ISM-Verbindung (hoher Signalpegel, geringe Bitfehlerrate) zu dem Brandmelder 20 bis 25, der keine Verbindung über das zweite Funkmittel 7 bzw. keine GSM/UMTS-Verbindung aufbauen kann, als Relais für diesen ein.

Dies hat zur Folge, dass alle Mitteilungen wie ein zyklisch abgefragtes Funktionsprüfungsergebnis des eigenen Systems, des Batterieladezustandes, des Überschreiten eines voreingestellten Messwertes, die bidirektionale Sprachübertragung, die Bildübertragung der Kamera 14 und anderer Messwerte über das erste Funkmittel 11 - per ISM-Band - von dem "verbindungslosen" Brandmelder 20 bis 25, der keine GSM/UMTS Verbindung hat, diesem "verbundenen" Nachbar-Brandmelder 20 bis 25, der sich als Relais "erklärt" hat, übermittelt, damit dieser Nachbar-Brandmelder 20 bis 25 diese Mitteilungen dann an die Überwachungszentrale 50 übermittelt.

Vzw. zeigt jeder Brandmelder 20 bis 25 nach Abschluss der Konfiguration aller beliebig vieler installierter Brandmelder 20 bis 25 zu einem vermaschtent Funknetz optisch durch indizierend zyklisches Aufleuchten od. dgl. an, ob das vermaschte Funknetz vollständig konfiguriert ist oder noch nicht.

Vzw. misst jeder Brandmelder 20 bis 25 nach erfolgreicher Konfiguration des vermaschten Funknetzes grundsätzlich in hinreichend kurzen Intervallen die jeweilige Rauchdichte über den eigens dafür vorgesehenen Rauchsensor 2 als auch gleichzeitig die jeweilige Temperatur über den Temperatursensor 3. Beim Überschreiten eines Temperaturschwellwertes und beim Überschreiten eines Rauchdichteschwellwertes ist ein Alarm auslösbar.

Der Temperaturschwellwert ist von der Rauchdichte abhängig und/oder der Rauchdichteschwellwert ist von der Temperatur abhängig ist. Der Temperaturschwellwert ist von der Rauchdichte abhängig und der Rauchdichteschwellwert ist von der Temperatur abhängig ist. Dies hat den Vorteil, dass die Gefahr von Fehlalarmen deutlich gemindert ist.

Die eingangs genannten Nachteile sind nun dadurch vermieden, dass im Speicher 10 eine Matrix abgelegt ist, wobei die Matrix Kombinationswerte enthält, wobei mittels der Matrix der gemessenen Temperatur und der gemessenen Rauchdichte einer der Kombinationswerte zuordenbar ist, wobei der Kombinationswert das Über- oder Unterschreiten des Temperaturschwellwertes und/oder des Rauchdichteschwellwertes anzeigt.

Der Brandmelder 20 bis 25 weist den Speicher 10 auf, wobei im Speicher 10 eine Matrix abgelegt ist. Die Matrix enthält Kombinationswerte, wobei mittels der Matrix der gemessenen Temperatur und der gemessenen Rauchdichte einer der Kombinationswerte zuordenbar ist. Der Kombinationswert zeigt das Über- oder Unterschreiten des Temperaturschwellwertes und/oder des Rauchdichteschwellwertes an.

Der gemessene Temperatur und der gemessene Rauchdichte werden mit temperatur- und rauchdichteabhängigen Schwellwerten verglichen. Die gemessene Temperatur und Rauchdichte werden dadurch miteinander korreliert. Die gemessene Temperatur und Rauchdichte werden in ihrem dynamischen Verlauf zueinander korreliert. Die Korrelation erfolgt vzw. mittels der in Fig. 3 dargestellten Matrix.

Die Kombinationswerte bilden ein Maß für die Brandwahrscheinlichkeit unter Berücksichtigung der Korrelation der Temperatur und der Rauchdichte. Mittels der Matrix ist der gemessenen Temperatur und der gemessenen Rauchdichte jeweils einer der Kombinationswerte zuordenbar. In Abhängigkeit vom Koordinationswert ist ein Alarm auslösbar.

Der Temperaturschwellwert fällt mit steigender Rauchdichte. Je höher die gemessene Rauchdichte ist, desto geringere, gemessene Temperaturen reichen aus, um einen Alarm auszulösen. Der Temperaturschwellwert ist eine vzw. monoton fallende Funktion der Rauchdichte.

Der Rauchdichteschwellwert fällt mit steigender Temperatur. Je höher die Temperatur ist, desto geringere Rauchdichtewerte reichen aus, um einen Alarm auszulösen. Der Rauchdichteschwellwert ist eine vzw. monoton fallende Funktion der Temperatur. Sofern der Rauchdichteschwellwert und/oder der Temperaturschwellwert als mathematische Funktion vorliegen, können diese mit dem Brandmelder 20 bis 25 jeweils für jede gemessene Temperatur und Rauchdichte der Temperaturschwellwert und/oder der Rauchdichteschwellwert berechnet werden. Im folgenden wird jedoch eine einfachere Methode beschrieben, wobei die Schwellwerte nicht jedes Mal neu berechnet werden müssen, sondern das Über- und Unterschreiten des Rauchdichteschwellwertes und des Temperaturschwellwertes anhand einer Matrix bestimmbar ist.

Jeder Spalte der Matrix ist ein Verhältnis bzw. ein Verhältnisintervall der gemessenen Rauchdichte zu einem maximalen Rauchdichteschwellwert in Prozent zugeordnet. Wenn dieses Verhältnis 100 % beträgt, bzw. der gemessene Rauchdichtewert den maximalen Rauchdichteschwellwert überschreitet wird ein Alarm ausgelöst.

Wenn die gemessene Rauchdichte geringer als der maximale Rauchdichteschwellwert ist, wird die Korrelation mit der Matrix bestimmt. Jeder Zeile der Matrix ist eine Temperatur bzw. ein Temperaturintervall zugeordnet, bspw. 25 °C bis 27,5 °C oder 27,5°C bis 30°C. Jedem Paawert bestehend aus der gemessenen Rauchdichte und der gemessenen Temperatur kann so ein Kombinationswert zugeordnet werden. Die Matrix enthält die Kombinationswerte. Der Kombinationswert zeigt das Über- oder Unterschreiten des Temperaturschwellwertes und/oder des Rauchdichteschwellwertes an.

Die Kombinationswerte bilden daher die Korrelation der Rauchdichte mit der Temperatur ab. In Fig. 3 ist eine Grenzlinie (nicht näher bezeichnet) eingezeichnet, wobei diese Grenzlinie zeigt, dass der Temperaturschwellwert von der Rauchdichte abhängig ist und der Rauchdichteschwellwert von der Temperatur abhängig ist. Alle Paarwerte bestehend aus der gemessenen Rauchdichte und der gemessenen Temperatur unterhalb der Grenzlinie führen zur Auslösung eines Alarms. Alle Paarwerte oberhalb der Grenzlinie führen nicht zur Auslösung eines Alarms. Alle Paarwerte bestehend aus der gemessenen Rauchdichte und der gemessenen Temperatur auf der einen Seite der Grenzlinie führen zur Auslösung eines Alarms. Alle Paarwerte auf der anderen Seite der Grenzlinie führen nicht zur Auslösung eines Alarms.

Diese Matrix (Fig.3) bildet die empirischen Rauchdichtewerte als auch die empirischen Temperaturwerte auf einen Kombinationswert ab. Aus dem Kombinationswert kann mit hinreichender Wahrscheinlichkeit jeweils auf einen Brand geschlossen werden.

So werden Feuer an ihrer zunehmend dynamischen Hitzeentwicklung erkannt, auch wenn die Ableitung aus der Rauchdichte alleine noch keinen hinreichenden, maximalen Schwellwert für einen Brand erlaubt, wohl aber die parallel verlaufende tatsächliche Messwertentwicklung der Rauchdichte im Abgleich mit der Temperaturentwicklung und umgekehrt.

Auch Feuer werden erfindungsgemäß nicht nur alleine an ihrer zunehmend dynamischen Rauchdichte erkannt, vielmehr bereits vor dem Erreichen eines maximalen Schwellwertes für die Rauchdichte, da parallel ein hinreichend dynamischer Anstieg der Temperatur dies bereits indiziert.

Vzw. wird bei Erreichen auch nur eines voreingestellten Schwellwertes, gemessen von einem der Brandmelder 20 bis 25, abgefragt, wie die Messwerte der anderen, dem Funkcluster angehörenden Brandmelder 20 bis 25 sind, auch wenn diese einen dort eingestellten Schwellwert noch nicht erreicht haben. Zugleich kann ein vzw. digitales Bild von einem der mit einer Kamera 14 ausgestatteten Brandmelder 20 bis 25 aufgenommen und an die Überwachungszentrale 50 bspw. per MMS geschickt werden. Sollte über das zweite Funkmittel 7 eine GSM/UMTS-Verbindung oder eine andere Verbindung dieser Brandmelder 20 bis 25 in das Mobilfunknetz 26 oder ein anderes Netz nicht vorhanden sein, wird es über das erste Funkmittel 11 (ISM-Modul) oder ein anderes Kabel an einen oder mehrere Brandmelder 20 bis 25 so geschickt, dass einer der Brandmelder 20 bis 25 mit einer Mobilfunkanbindung über das zweite Funkmittel 7 (GSM/UMTS oder ähnliches) auch die Bild-Übertragung (MMS) vornimmt.

Gleiches gilt für den Fall, wenn ein Schwellwert in einem der Brandmelder 20 bis 25 erreicht ist. Für die Brandmelder 20 bis 25 ist vzw. einstellbar, in welcher Reihenfolge einzelne Aktionen ausgeführt werden:

Zum Beispiel kann zunächst ein akustischer Alarm über das/die Piezoelemente 4 in dem einen Brandmelder 20 bis 25, der diese Schwellwertüberschreitung gemessen hat, ausgelöst werden.

Es können dann die anderen, über das erste Funkmittel 11 erreichbaren bzw. per Funk (ISM) angesteuerten Brandmelder 20 bis 25, die zu der Einheit des lokalen Funkclusters gehören, benachrichtigt werden, so dass die anderen Brandmelder 20 bis 25 ebenfalls einen akustischen Alarm auslösen.

Wenn der akustische Alarm nicht mechanisch über eines der Bedienelemente 12 innerhalb einer vordefinierten Zeitspanne z.B. 30 bis 60 Sekunden abgestellt wird, wird über das zweite Funkmittel 7 ein GSM/UMTS-Alarm von einem oder auch allen dem Cluster angehörenden Brandmelder 20 bis 25 abgesetzt. Alternativ können auch nur vordefinierte besondere einzelne Brandmelder 20 bis 25 den Alarm über das zweite Funkmittel 7 absetzen.

Diese Aktionen können aber auch in zeitlich umgekehrter Reihenfolge erfolgen oder auch parallel; dies ist einzeln skalierbar.

Gleiches gilt für den Aufbau einer vzw. bidirektionalen Sprachverbindung über das zweite Funkmittel 7 bzw. per GSM/UMTS an einen beliebig voreinstellbaren Telefonanschluss oder auch mehrere, sowohl zeitlich parallel als auch sequenziell sowie vzw. auch per SMS oder eine andere digitale Übertragungsart an einen beliebig voreinstellbaren Adressat wie z.B. auch an eine oder mehrere automatische Einrichtungen zur weiteren Veranlassung.

Zusammenfassend lässt sich folgendes festhalten:

In der Grundausstattung sind die Brandmelder 20 bis 25 gleichartig ausgebildet. Die Brandmelder 20 bis 25 dienen zur Rauchdichteüberwachung im gleichzeitigen Abgleich mit einer Temperaturüberwachung. Die gemessenen Rauchdichten und die gemessenen Temperaturen werden dabei miteinander korreliert. Diesen Paarwerten wird insbesondere ein Kombinationswert zugeordnet. Anhand des Kombinationswertes ist zunächst ein akustischer Alarm und parallel oder später ein über ein zweites Funkmittel 7 Funkalarm auslösbar. Das zweite Funkmittel 7 kann als GSM-Modul ausgebildet sein.

Es ist vorgesehen, dass mehrere der Brandmelder 20 bis 25 innerhalb einer definierten Initialisierungszeitspanne nach der ersten Inbetriebnahme untereinander über ein erstes Funkmittel 11 so kommunizieren, dass in jedem Brandmelder 20 bis 25 eine Routingtabelle erzeugt wird. Aus der Routingtabelle kann jeder Brandmelder 20 bis 25 ablesen, ob dieser Brandmelder 20 bis 25 selbst unmittelbar über das zweite Funkmittel 7 einen (GSM-)Funkalarm absetzen kann oder dies- bspw. infolge der Dämpfung durch Mauerwerk - nur über einen anderen Brandmelder 20 bis 25 als Relais erfolgen kann. Aus der Routingtabelle kann jeder Brandmelder 20 bis 25 ferner ablesen, für welche anderen der Brandmelder 20 bis 25 des so entstandenen vermaschten Funkclusters dieser Brandmelder 20 bis 25 möglicherweise selbst als Relais fungieren muss. Die Routingtabelle enthält Informationen über alle Verbindungen innerhalb des Netzwerks über das erste Funkmittel 11 und vzw. Informationen über alle möglichen Verbindungen über das zweite Funkmittel 7 zur BTS.

Diese so funktechnisch zu einer vermaschten Funkcluster bzw. Funknetzwerk zusammengeschalteten Brandmelder 20 bis 25 sind insbesondere so konstruiert, dass im Falle eines an die Überwachungszentrale 50 ausgehenden Alarms - vzw. GSM-Funkalarms - auch nur einer der Brandmelder 20 bis 25 auch alle übrigen zum Cluster gehörenden Brandmelder 20 bis 25 einen solchen Alarm - vzw. GSM-Funkalarm - auslösen. Die jeweiligen Messwerte der einzelnen Brandmelder 20 bis 25 werden an diese Überwachungszentrale 50 übertragen. Das Netzwerk bzw. Cluster oder Funkcluster wird durch das erste Funkmittel 11 gebildet. Die Überwachungszentrale 50 initiiert eine Intervention bspw. durch die Feuerwehr oder Polizei und gibt die jeweiligen Messwerte aus allen Räumen an die Interventionskräfte weiter.

Vzw. enthält jede Brandmelder 20 bis 25 ein eindeutiges Identifikationsmerkmal, bspw. eine SIM-Karte bzw. einen SIM-Chip, zu der vom Nutzer jeweils die genaue Position im Gebäude unmittelbar nach der Installation an die Überwachungszentrale 50 übermittelt wird.

Der Brandmelder 20 bis 25 enthält vzw. einen Lautsprecher 5 und ein Mikrophon 6, angesteuert über entweder das enthaltene zweite Funkmittel 7 - das GSM-Modul - oder, wo das zweite Funkmittel 7 keine Anbindung zum Mobilfunknetz 26 hat, angesteuert über das erste Funkmittel 11 - das ISM-Modul - so, dass mit allen dem jeweiligen Cluster angehörenden Brandmelder 20 bis 25 eine bidirektionale Sprachverbindung zur Überwachungszentrale 50 oder zu einer sonstigen Zieladresse aufgebaut wird.

Der Brandmelder 20 bis 25 enthält eine Lichtquelle 8. Die Lichtquelle 8 kann insbesondere als LED ausgebildet sein. Im Alarmfall leuchtet die LED bzw. Lichtquelle 8 in jedem zum Cluster gehörenden Brandmelder 20 bis 25. Der Brandmelder 20 bis 25 ist vzw. skalierbar zur Aufnahme von weiteren Modulen wie dem Bewegungsmelder 15 und die Kamera 14(zur Einbruchüberwachung) aber auch von dem Gassensoren 17 oder von sonstigen Sensoren 18 geeignet.

Eine Fernbedienung erlaubt das Ein- und Ausschalten einzelner Module und deren Funktionen wie eine Babyphone-Fernüberwachung über ein oder mehrere Mobilfunktelefone 54 und/oder über mit dem Internet verbundene Einrichtungen. Die Fernbedienung ist vzw. als Funkfernbedienung zur Kommunikation über das erste Funkmittel 11 ausgebildet. Vzw. ist die Fernbedienung als ISM-Fernbedienung ausgebildet.

Für die vorliegende Erfindung sollen die folgende Abkürzungen und Ausdrücke wie folgt verstanden werden:
- GSM: = Global System for Mobile Communication
- GPRS: = General Packed Radio Service
- UMTS: = Universal Mobile Telecommunication System
- EDGE: = Enhanced Date Rates for GSM Evolution
- ISM: = Industrial Scientific and Medical Band
- SMS: = Short Message Service
- MMS: = Multimedia Messaging Service
- PSTN: = Public Service Telephone Network
- IP: = Internet Protocol
- DSL: = Digital Subscriber Line
- BTS: = Base Transceiver Station

### Bezugszeichenliste:

| | |
|---|---|
| 1 | Controller |
| 2 | Rauchsensor |
| 3 | Temperatursensor |
| 4 | Piezoelement |
| 5 | Lautsprecher |
| 6 | Mikrophon |
| 7 | zweites Funkmittel |
| 8 | Lichtquelle |
| 9 | Stromquelle |
| 10 | Speicher |
| 11 | erstes Funkmittel |
| 12 | Bedienelemente |
| 13 | Bus-System |
| 14 | Kamera |
| 15 | Bewegungsmelder |
| 16 | Lichtsensor |
| 17 | Gassensor |
| 18 | weitere Sensoren |
| 20 | Brandmelder |
| 21 | Brandmelder |
| 22 | Brandmelder |
| 23 | Brandmelder |
| 24 | Brandmelder |
| 25 | Brandmelder |
| 26 | Mobilfunknetz |
| 27 | Internet |
| 28 | PSTN-Netz |
| 50 | Überwachungszentrale |
| 51 | Mobilfunkzugang |
| 52 | Internetzugang |
| 53 | Telefonfestnetzzugang |
| 54 | Mobilfunktelefon |

## Patentansprüche

1. Brandmelder (20 bis 25) zur Überwachung eines Raumes und zur Auslösung eines Brandalarms, mit einem Rauchsensor (2) und mit einem Temperatursensor (3),
wobei mit dem Rauchsensor (2) eine Rauchdichte und mit dem Temperatursensor eine Temperatur messbar ist, wobei beim Überschreiten eines Temperaturschwellwertes und beim Überschreiten eines Rauchdichteschwellwertes ein Alarm auslösbar ist, wobei der Temperaturschwellwert von der Rauchdichte abhängig ist und/oder der Rauchdichteschwellwert von der Temperatur abhängig ist, wobei der Brandmelder (20 bis 25) einen Speicher (10) aufweist, wobei im Speicher (10) eine Matrix abgelegt ist, **dadurch gekennzeichnet, dass** die Matrix Kombinationswerte enthält, wobei mittels der Matrix der gemessenen Temperatur und der gemessenen Rauchdichte einer der Kombinationswerte zuordenbar ist,
wobei der Kombinationswert das Über- oder Unterschreiten des Temperaturschwellwertes und/oder des Rauchdichteschwellwertes anzeigt.

2. Brandmelder nach Anspruch 1, **dadurch gekennzeichnet, dass** der Temperaturschwellwert von der Rauchdichte derart abhängig ist , dass je höher die gemessene Temperatur ist, desto geringere Rauchdichte ausreichen, um einen Alarm auszulösen.

3. Brandmelder nach Anspruch 1 oder 2, **dadurch gekennzeichnet, dass** der Rauchdichteschwellwert von der Temperatur derart abhängig ist, dass je höher die gemessene Rauchdichte ist, desto geringere, gemessene Temperaturen ausreichen, um einen Alarm auszulösen.

4. Brandmelder nach einem der vorstehenden Ansprüche, **dadurch gekennzeichnet,**
**dass** ein erstes Funkmittel (11) vorgesehen ist, wobei der Brandmelder (20 bis 25) mit weiteren Brandmeldern (20 bis 25) nach einer ersten Inbetriebnahme über das erste Funkmittel (11) zu einem Funknetzwerk konfigurierbar ist.

5. Brandmelder nach Anspruch 4, **dadurch gekennzeichnet,**
**dass** ein zweites Funkmittel (7) vorgesehen ist, wobei eine Mitteilung über das zweite Funkmittel (7) an mindestens eine Zieladresse sendbar ist.

6. Brandmelder nach Anspruch 5, **dadurch gekennzeichnet, dass** das erste Funkmittel (11) als Kurzstreckenfunkmittel, insbesondere als ISM-Modul ausgebildet ist.

7. Brandmelder nach einem der vorstehenden Ansprüche 5 oder 6, **dadurch gekennzeichnet, dass** das zweite Funkmittel (7) zur Kommunikation mit einer Basisstation eines Mobilfunknetzes (26) ausgebildet ist und insbesondere als GSM-Modul und/oder als UMTS-Modul ausgebildet ist.

8. Brandmelder nach einem der vorstehenden Ansprüche 5, 6 oder 7, **dadurch gekennzeichnet,**
**dass** dem Brandmelder (20 bis 25) ein eindeutiges Identifikationsmerkmal zugeordnet ist, wobei innerhalb einer Initialisierungszeitspanne über das erste Funkmittel (11) mit weiteren Brandmeldern (20 bis 25) die Identifikationsmerkmale austauschbar sind, wobei eine Routingtabelle erzeugbar und in dem Speicher (10) speicherbar ist.

9. Brandmelder nach einem der vorstehenden Ansprüche 5-8, **dadurch gekennzeichnet,**
**dass** die Brandmelder (20 bis 25) zum Empfang von Mitteilungen von anderen Brandmeldern (20 bis 25) über das erste Funkmittel (11) ausgebildet ist und diese Mitteilungen über das zweite Funkmittel (7) an die Zieladresse weiterleitbar sind.

10. Brandmelder nach einem der vorstehenden Ansprüche 5-8, **dadurch gekennzeichnet,**
**dass** die Verbindungsqualität über das zweite Funkmittel (7) überprüfbar ist, wobei überprüfbar ist, ob eine direkte Verbindungsmöglichkeit zu einer Basisstation eines Mobilfunknetzes (26) besteht.

11. Brandmelder nach einem der vorstehenden Ansprüche, **dadurch gekennzeichnet,**
**dass** ein Gassensor (17) vorgesehen ist.

12. Brandmelder nach einem der vorstehenden Ansprüche, **dadurch gekennzeichnet,**
**dass** ein Lautsprecher (5) und ein Mikrophon (6) vorgesehen ist.

13. Brandmelder nach einem der vorstehenden Ansprüche, **dadurch gekennzeichnet, dass** eine bidirektionale Sprachverbindung zu einer Überwachungszentrale (50) oder zu einer sonstigen Zieladresse aufbaubar ist.

14. Brandmelder nach einem der vorstehenden Ansprüche, **dadurch gekennzeichnet, dass** eine Lichtquelle (8), insbesondere eine LED vorgesehen ist, wobei die Lichtquelle (8) durch Auslösen des Alarms aktivierbar ist.

## Claims

1. A fire detector (20 to 25) for monitoring a room and for triggering a fire alarm, with a smoke sensor (2) and with a temperature sensor (3), wherein a smoke density is measurable with the smoke sensor (2) and a temperature is measurable with the temperature sensor, wherein, if a temperature threshold value is exceeded and/or a smoke density threshold value is exceeded, an alarm is triggerable, wherein the temperature threshold value is dependent on the smoke density and/or the smoke density threshold value is dependent on the temperature, wherein the fire detector (20 to 25) has a memory (10), wherein a matrix is stored in the memory (10), **characterized in that** the matrix contains combination values, wherein one of the combination values can be allocated by means of the matrix to the measured temperature and to the measured smoke density, wherein the combination value indicates the exceeding or understepping of the temperature threshold value and/or the smoke density threshold value.

2. The fire detector as claimed in claim 1, **characterized in that** the temperature threshold value is dependent on the smoke density in such a way that, the higher the measured temperature, the lower the smoke densities which are sufficient to trigger an alarm.

3. The fire detector as claimed in claim 1 or 2, **characterized in that** the smoke density threshold value is dependent on the temperature in such a way that, the higher the measured smoke density, the lower the measured temperatures which are sufficient to trigger an alarm.

4. The fire detector as claimed in one of the preceding claims, **characterized in that** a first radio means (11) is provided, wherein, following an initial commissioning, the fire detector (20 to 25) is configurable with further fire detectors (20 to 25) via the first radio means (11) to form a radio network.

5. The fire detector as claimed in claim 4, **characterized in that** a second radio means (7) is provided, wherein a message is transmittable via the second radio means (7) to at least one destination address.

6. The fire detector as claimed in claim 5, **characterized in that** the first radio means (11) is designed as a short-range radio means, in particular as an ISM module.

7. The fire detector as claimed in claims 5 or 6, **characterized in that** the second radio means (7) is designed for communication with a base station of a mobile radio network (26) and, in particular, as a GSM module and/or as a UMTS module.

8. The fire detector as claimed in claims 5, 6 or 7, **characterized in that** a unique identification feature is allocated to the fire detector (20 to 25), wherein the identification features are exchangeable with further fire detectors (20 to 25) within an initialization time span via the first radio means (11), wherein a routing table is creatable and storable in the memory (10).

9. The fire detector as claimed in one of the preceding claims 5 - 8, **characterized in that** the fire detector (20 to 25) is designed to receive messages from other fire detectors (20 to 25) via the first radio means (11), and these messages are forwardable via the second radio means (7) to the destination address.

10. The fire detector as claimed in one of the preceding claims 5 - 8, **characterized in that** the connection quality is verifiable via the second radio means (7), wherein it can be verified whether a possibility for direct connection to a base station of a mobile radio network (26) exists.

11. The fire detector as claimed in one of the preceding claims, **characterized in that** a gas sensor (17) is provided.

12. The fire detector as claimed in one of the preceding claims, **characterized in that** a loudspeaker (5) and a microphone (6) are provided.

13. The fire detector as claimed in one of the preceding claims, **characterized in that** a two-way voice connection can be set up to a monitoring control center (50) or to another destination address.

14. The fire detector as claimed in one of the preceding claims, **characterized in that** a light source (8), in particular an LED, is provided, wherein the light source (8) can be activated by triggering the alarm.

## Revendications

1. Détecteur d'incendie (20 à 25) pour la surveillance d'un local et pour le déclenchement d'une alarme d'incendie, avec un détecteur de fumée (2) et avec un capteur de température (3), une densité de fumée pouvant être mesurée par le détecteur de fumée (2) et une température pouvant être mesurée par le capteur de température, une alarme pouvant être déclenchée en cas de dépassement d'une valeur seuil de température et en cas de dépassement d'une valeur seuil d'épaisseur de fumée, la valeur seuil de température dépendant de la densité de fumée et/ou la valeur seuil d'épaisseur de fumée dépendant de la température, le détecteur d'incendie (20 à 25) comportant une mémoire (10), une matrice étant mémorisée dans la mémoire (10), **caractérisé en ce que** la matrice contient des valeurs de combinaison, une des valeurs de combinaison pouvant être associée à la température mesurée et à la densité de fumée mesurée à l'aide de la matrice, la valeur de combinaison indiquant le dépassement, en valeur haute ou en valeur basse, de la valeur seuil de température et/ou de la valeur seuil d'épaisseur de fumée.

2. Détecteur d'incendie selon la revendication 1, **caractérisé en ce que** la valeur seuil de température dépend de la densité de fumée de sorte que plus la température mesurée est élevée, plus une densité de fumée réduite suffit pour déclencher une alarme.

3. Détecteur d'incendie selon la revendication 1 ou 2, **caractérisé en ce que** la valeur seuil d'épaisseur de fumée dépend de la température de telle sorte que plus la densité de fumée mesurée est élevée, plus des températures mesurées réduites suffisent pour déclencher une alarme.

4. Détecteur d'incendie selon l'une quelconque des revendications précédentes, **caractérisé en ce qu'**un premier moyen radio (11) est prévu, le détecteur d'incendie (20 à 25) pouvant être configuré en réseau radio avec d'autres détecteurs d'incendie (20 à 25) par le biais du premier moyen radio (11) après une première mise en fonctionnement.

5. Détecteur d'incendie selon la revendication 4, **caractérisé en ce qu'**un deuxième moyen radio (7) est prévu, un message pouvant être envoyé à une adresse cible par le biais du deuxième moyen radio (7).

6. Détecteur d'incendie selon la revendication 5, **caractérisé en ce que** le premier moyen radio (11) prend la forme d'un moyen radio courte distance, notamment d'un module ISM.

7. Détecteur d'incendie selon l'une quelconque des revendications 5 ou 6, **caractérisé en ce que** le deuxième moyen radio (7) est conçu pour communiquer avec une station de base d'un réseau de téléphonie mobile (26) et prend notamment la forme d'un module GSM et/ou d'un module UMTS.

8. Détecteur d'incendie selon l'une quelconque des revendications 5, 6 ou 7, **caractérisé en ce qu'**une caractéristique d'identification univoque est associée au détecteur d'incendie (20 à 25), les caractéristiques d'identification pouvant être échangées avec d'autres détecteurs d'incendie (20 à 25) pendant un intervalle d'initialisation par le biais du premier moyen radio (11), un tableau de routage pouvant être produit et mémorisé dans la mémoire (10).

9. Détecteur d'incendie selon l'une quelconque des revendications 5 à 8, **caractérisé en ce que** les détecteurs d'incendie (20 à 25) sont conçus pour recevoir des messages d'autres détecteurs d'incendie (20 à 25) par le biais du premier moyen radio (11) et ces messages pouvant être redirigés vers l'adresse cible par le biais du deuxième moyen radio (7).

10. Détecteur d'incendie selon l'une quelconque des revendications 5 à 8, **caractérisé en ce que** la qualité de la liaison peut être vérifiée par le deuxième moyen radio (7), la possibilité d'établissement d'une liaison directe avec une station de base de réseau de téléphonie mobile (26) pouvant être vérifiée.

11. Détecteur d'incendie selon l'une quelconque des revendications 5 à 8, **caractérisé en ce qu'**un détecteur de gaz (17) est prévu.

12. Détecteur d'incendie selon l'une quelconque des revendications précédentes, **caractérisé en ce qu'**un haut-parleur (5) et un microphone (6) sont prévus.

13. Détecteur d'incendie selon l'une quelconque des revendications précédentes, **caractérisé en ce qu'**une liaison téléphonique bidirectionnelle peut être établie avec une centrale de surveillance (50) ou avec n'importe quelle adresse cible.

14. Détecteur d'incendie selon l'une quelconque des revendications précédentes, **caractérisé en ce qu'**une source lumineuse (8), notamment une DEL, est prévue, la source lumineuse (8) pouvant être activée par le déclenchement de l'alarme.
